# EUROPÄISCHE PATENTSCHRIFT

(11) **EP 0 229 908 B1**
(45) Veröffentlichungstag und Bekanntmachung des Hinweises auf die Patenterteilung: **22.08.1990**
(21) Anmeldenummer: 86115535.6
(22) Anmeldetag: 08.11.1986
(51) Int. Cl.: A44C 5/10

(54) **Gliederband**
Link strap
Bande à maillons

(30) Priorität: 11.01.1986 DE 3600590
(43) Veröffentlichungstag der Anmeldung: 29.07.1987
(73) Patentinhaber: Manufacture JAEGER-LECOULTRE S.A., CH-1347 Le Sentier (CH)
(72) Erfinder: Wild, Daniel, CH-1347 Le Sentier (CH)
(74) Vertreter: Klein, Thomas, Dipl.-Ing. (FH)

(56) Entgegenhaltungen:
- EP-A- 0 184 697
- FR-A- 1 033 948
- FR-A- 2 299 828
- GB-A- 2 056 258
- US-A- 2 780 830
- US-A- 4 089 161

## Beschreibung

Die Erfindung bezieht sich auf ein Gliederband, insbesondere Uhrarmband, mit Gliederreihen aus in Bandquerrichtung nebeneinanderliegenden Bandgliedern, wobei die aneinander angrenzenden Bandglieder einer Gliederreihe Lücken und Vorsprünge bildend jeweils um ihre halbe Länge in Bandlängsrichtung übereinander versetzt angeordnet sind, und die Vorsprünge der einen Gliederreihe in die Lücken der benachbarten Gliederreihe hineinragen, mit Gelenkstiften, die in Bandquerrichtung sich erstreckende Ausnehmungen in den beiden in Bandlängsrichtung gerichteten Enden der Bandglieder durchragen und gegen axiales Verschieben gesichert sind.

Bei derartigen Gliederbändern (s. GB-A 2 056 285) ist es bekannt, daß die äußeren Bandglieder kraftschlüssig mit den Gelenkstiften verbunden sind. Durch axiale Kraftbeaufschlagung sind damit die Gelenkstifte entfernbar, so daß ein unbeabsichtigtes Lösen eines Gelenkstiftes leicht möglich ist.

Aufgabe der Erfindung ist es daher, ein Gliederband nach dem Oberbegriff zu schaffen, das gegen ein unbeabsichtigtes Lösen der Gliederbandteile voneinander gesichert ist.

Diese Aufgabe wird erfindungsgemäß dadurch gelöst, daß zumindest ein Ende der Gelenkstifte an seinem in die Ausnehmung des äußeren Bandgliedes ragenden Bereich wenigstens einen radial federnden Rastarm mit einem radial hervorstehenden Rastnocken besitzt, der in eine entsprechende Rastausnehmung in der Wand der Ausnehmung einrastbar und in der Einrastposition blockierbar ist. Diese Ausbildung ermöglicht einen einfachen Zusammenbau, indem die Bandglieder auf die Gelenkstifte aufgeschoben werden, bis der Rastnocken des Rastarms in die Rastausnehmung des äußeren Bandgliedes einrastbar ist. Die anschließende Blockierung des Rastnockens in diese Einrastposition verhindert ein unbeabsichtigtes Lösen. Eine derartige Verbindung kann entweder nur an einem äußeren Bandglied einer Gliederreihe oder aber auch an beiden äußeren Bandgliedern einer Gliederreihe angeordnet sein.

Eine einfache und leicht sowie kostengünstig herstellbare Ausbildung besteht darin, daß das Ende des Gelenkstifts mit einer Koaxialbohrung versehen, rohrförmig ausgebildet ist und ein oder mehrere Radialschlitze aufweist, wobei ein Blockierzapfen gleichen Außendurchmessers wie der Innendurchmesser der Koaxialbohrung in die Koaxialbohrung einsetzbar ist.

Ist der Rastnocken ein an der zylindrischen Mantelfläche des Endes des Zapfens radial umlaufender Ansatz, so kann er ebenfalls auf einfache Weise hergestellt werden. Vorzugweise ist dabei die Rastausnehmung eine Ringnut in der Wand der Ausnehmung.

Die Ausnehmung des äußeren Bandgliedes ist durch einen einfachen Bohrvorgang herstellbar, wenn sie eine Stufenbohrung ist, deren zur freien Seite des Bandgliedes gerichtete große Stufe die Rastausnehmung bildet.

In einer anderen Ausbildung kann die Ausnehmung des äußeren Bandgliedes eine Stufenbohrung sein, in deren zum benachbarten Bandglied gerichteten großen Stufe eine Hülse einsetzbar ist, deren Bohrungswandung eine radial umlaufende Ringnut aufweist.

Eine andere erfindungsgemäße Ausbildung eines Gegenstandes nach dem Oberbegriff besteht darin, daß zumindest ein Ende der Gelenkstifte eine nach außen mündende axiale Ausnehmung aufweist, in die ein Rastelement einsetzbar ist, das radial federnde Rastarme mit einem radial hervorstehenden Rastnocken besitzt, der in eine entsprechende Rastausnehmung in der Wand der Ausnehmung einrastbar und in der Einrastposition blockierbar ist. Auch diese Ausbildung ermöglicht einen einfachen Zusammenbau, indem die Bandglieder auf die Gelenkstifte aufgeschoben werden, bis die Rastnocken der im äußeren Bandglied angeordneten Rastelemente in die Rastausnehmungen der Gelenkstifte einrasten. Die anschließende Blockierung der Rastnocken verhindert ein unbeabsichtigtes Lösen.

Eine einfache und leicht sowie kostengünstig herstellbare Ausbildung besteht darin, daß das Rastelement mit einer Koaxialbohrung versehen, rohrförmig ausgebildet ist und an seinem in den Gelenkstift ragenden Ende ein oder mehrere radiale Schlitze aufweist, wobei ein Blockierzapfen gleichen Außendurchmessers wie der Innendurchmesser der Koaxialbohrung, in die Koaxialbohrung einsetzbar ist.

Ist der Rastnocken ein an der zylindrischen Mantelfläche des in den Gelenkstift ragenden Endes des Rastelementes radial umlaufender Ansatz, so kann er ebenfalls auf einfache Weise hergestellt werden. Vorzugsweise ist dabei die Rastausnehmung eine Ringnut in der Wand der axialen Ausnehmung des Gelenkstifts.

Entspricht der Außendurchmesser des Gelenkstifts dem Innendurchmesser der Ausnehmungen der Bandglieder, so besitzen die einzelnen Bandglieder eine einwandfreie Führung und können nicht quer zur Längserstreckung des Bandgliedes kippen, sondern nur um die Gelenkstifte verschwenken. Dies vermeidet auch einen vorzeitigen Verschleiß der Gelenkstifte.

Ist der Innendurchmesser der Ausnehmungen der äußeren Bandglieder geringer als der Innendurchmesser der Ausnehmungen der inneren Bandglieder, so wird an dem entsprechend ausgebildeten Gelenkstift eine Ringschulter gebildet, an der das äußere Bandglied sicher geführt in Anlage ist, und zwischen den inneren Bandgliedern das für eine leichte Verschwenkbarkeit erforderliche Spiel sicherstellt.

Die Koaxialbohrung des Gelenkstifts kann entweder eine Sackbohrung oder eine durchgehend ausgebildete Bohrung sein. Ist sie durchgehend ausgebildet, so können Blockierzapfen und Gelenkstift etwa gleiche Länge besitzen. Damit ist die Koaxialbohrung an ihren Mündungen sauber verschlossen.

Eine einfache Halterung des Blockierzapfens in seiner Einbauposition besteht darin, daß der Blockierzapfen mittels Preßpassung in die Koaxialbohrung einsetzbar ist.

Eine andere Möglichkeit besteht darin, daß die Koaxialbohrung des Gelenkstifts eine Gewindebohrung ist, in die der mit einem entsprechenden Gewinde versehene Blockierzapfen einschraubbar ist. Beide Ausführungen ermöglichen auch eine einfache Demontage.

Vorzugsweise ist bei einem mit Gewinde versehenen Blockierzapfen die Koaxialbohrung eine Stufenbohrung, deren im Bereich des äußeren Bandgliedes ausgebildete große Stufe nach außen mündet und deren kleine Stufe als Gewindebohrung ausgebildet ist.

Der Blockierzapfen kann an seinem zum Randbereich des Gliederbandes gerichteten Ende einen Kopf aufweisen, durch den vorzugsweise die nach außen mündende Öffnung der Ausnehmung des äußeren Bandglieds verschließbar ist, so daß nach außen hin ein sowohl optisch sauberer als auch ein Eindringen von Schmutz verhindernder Abschluß vorhanden ist.

Eine weitere erfindungsgemäße Ausbildung eines Gegenstandes nach dem Oberbegriff besteht darin, daß zumindest ein Ende der Gelenkstifte mit einer Koaxialbohrung versehen rohrförmig ausgebildet ist, und an seinem in die Ausnehmung des äußeren Bandgliedes ragenden Bereich einen radial hervorstehenden, in eine entsprechende Rastausnehmung in der Wand der Ausnehmung eingreifenden Rastnocken bildend plastisch verformbar ist, wobei der Rastnocken in der in die Rastausnehmung eingreifenden Position blockierbar ist. Auf einfachste Weise ist damit sowohl eine Montage als auch eine Sicherung gegen unbeabsichtigtes Lösen erreicht.

Besonders einfach wird dies dadurch erreicht, daß zumindest ein Ende der Gelenkstifte eine nach außen mündende axiale Ausnehmung aufweist, in die ein mit einer Axialbohrung ausgebildetes Rastelement einrastbar ist, das an seinem in die Ausnehmung des Gelenkstifts ragenden Bereich einen radial hervorstehenden in eine entsprechende Rastausnehmung in der Wand der Ausnehmung des Gelenkstifts eingreifenden Rastnocken bildend plastisch verformbar ist, wobei der Rastnocken in der in die Rastausnehmung eingreifenden Position blockierbar ist. Dabei kann der Gelenkstift bzw. das Rastelement durch einen in die Koaxialbohrung bzw. die Axialbohrung einsetzbaren Blockierzapfen zumindest teilweise größeren Durchmessers als dem Innendurchmesser der unverformten Koaxialbohrung bzw. Axialbohrung plastisch verformbar sein.

Ausführungsbeispiele der Erfindung sind in der Zeichnung dargestellt und werden im folgenden näher beschrieben.

Es zeigen
Figur 1 einen Ausschnitt eines Gliederbandes im Schnitt
Figur 2 ein Endstück eines Gelenkstifts im Schnitt
Figuren 3a bis 3d vier stimseitige Ansichten eines Gelenkstifts
Figur 4 ein Ende einer Gliederreihe im Schnitt
Figur 5 ein zweites Ausführungsbeispiel eines Endes einer Gliederreihe im Schnitt
Figur 6 ein drittes Ausführungsbeispiel eines Endes einer Gliederreihe im Schnitt
Figur 7 ein viertes Ausführungsbeispiel eines Endes einer Gliederreihe im Schnitt
Figur 8 ein fünftes Ausführungsbeispiel eines Endes einer Gliederreihe im Schnitt vor Blockierung
Figur 9 die Gliederreihe nach Figur 8 im Schnitt nach Blockierung

Der in Figur 1 dargestellte Ausschnitt zeigt einen Seitenbereich eines Gliederbandes. Dabei bilden die Bandglieder 1, 2 und 3 sowie 1', 2' und 3' die in Bandquerrichtung nebeneinanderliegen jeweils eine Gliederreihe. Die aneinander angrenzenden Bandglieder einer Gliederreihe sind lücken- und vorsprüngebildend jeweils um eine halbe Länge in Bandlängsrichtung zueinander versetzt angeordnet. Dabei ragen die Vorsprünge der einen Gliederreihe in die Lücken der anderen Gliederreihe hinein.

An ihren in Bandlängsrichtung gerichteten Enden besitzen die Bandglieder 1, 1', 2, 2', 3 und 3_{'} sich in Bandquerrichtung erstreckende Ausnehmungen 4 und 5 durch die die Gelenkstifte 6 hindurchragen.

Die Gelenkstifte 6 besitzen durchgehende Koaxialbohrungen 7 in die Blockierzapfen 8 mit Preßpassung eingesetzt sind. Wie in den Figuren 2 und 3a bis 3d besonders gut zu sehen ist, sind die Gelenkstifte 6 an ihren in das äußere Bandglied 1 bis 1' hineinragenden Enden mit radialen Schlitzen 9 versehen, so daß sie um ein bestimmtes Maß radial federn können.

In Figur 3a ist dabei der Schlitz 9 mittig radial durchgehend, während in Figur 3b zwei tangentiale Schlitze 9 vorhanden sind.

Figur 3c zeigt drei gleichmäßig verteilt ausgebildete radiale Schlitze 9, während Figur 3d zwei kreuzförmig zueinander angeordnete durchgehende radiale Schlitze 9 besitzt.

Die Ausbildung der Figur 3d entspricht der Ausbildung in Figur 2.

Durch eine in dem geschlitzten Bereich am Außenumfang des Gelenkstiftes 6 angeordnete Ringnut 10 ist am Ende des Gelenkstifts 6 ein radial umlaufender Ansatz gebildet, der als Rastnocken 11 dient. Dieser Rastnocken 11 ist in eine Rastausnehmung 12 einrastbar, die durch eine in der Wand der Ausnehmung 9 angeordnete Ringnut gebildet wird.

In Figur 4 ist der Aufbau weitgehend dem in Figur 1 gleich. Die Ausnehmung 4 des äußeren Bandgliedes 1 ist eine Stufenbohrung, deren große Stufe zum benachbarten Bandglied 2 gerichtet ist und in die eine Hülse 13 z.B. unter Preßpassung eingesetzt ist.

In ihrem dem Bandglied 2 abgewandten Endbereich besitzt die Hülse 13 eine in ihrer Bohrungswandung ausgebildete umlaufende Ringnut, die eine Rastausnehmung 12' bildet, in welche der Gelenkstift 6 mit seinem Rastnocken 11 einrasten kann.

In Figur 5 ist die Koaxialbohrung 7 des Gelenkstiftes 6 als Stufenbohrung ausgebildet. Dabei ist die große Stufe im Bereich des äußeren Bandglieds 1 ausgebildet, während die sich im Bereich des inneren Bandglieds 2 befindliche kleine Stufe mit einem Gewinde 14 versehen ist. Der Blockierzapfen 8' ist als Gewindezapfen mit einem mit Schlitz 15 versehenen Kopf 16 ausgebildet und in das Gewinde 14 einschraubbar. Bei den in den Figuren 1, 4 und 5 dargestellten Ausführungsbeispielen ist der durch Presspassung eingesetzte bzw. eingeschraubte Blockierzapfen 8 bzw. 8' auch wieder entfernber und somit die Bandglieder ohne Zerstörung demontierbar.

Bei dem Ausführungsbeispiel nach Figur 6 ist der Blockierzapfen 8" nicht durchgehend ausgebildet, so daß er nach dem Einsetzen mit Presspassung in die Koaxialbohrung 7 nicht mehr entfernt werden kann. Der Blockierzapfen 8" besitzt ähnlich wie der Blockierzapfen 8' einen Kopf 16, wobei sowohl der Kopf 16 als auch der Kopf 16' die nach außen gerichtete Mündung der Ausnehmung 4 verschließt.

Bei dem Ausfihrungsbeispiel in Figur 7 durchragt der Gelenkstift 6' nur die Ausnehmungen 5 der Bandglieder 2 und 3. In dem Endbereich des Gelenkstifts 6' ist in dessen Koaxialbohrung 7 eine umlaufende Ringnut ausgebildet, die eine Rastausnehmung 12" bildet. In diese Rastausnehmung 12" ist ein Rastnocken 11 einrastbar, der an einem Ende eines mit seinem anderen Ende in der Ausnehmung 4 des äußeren Bandgliedes 1 eingesetzten Rastelements 17 als radial umlaufender Ansatz ausgebildet ist.

Das Rastelement 17 besitzt eine Koaxialbohrung 18 und ist an seinem in den Gelenkstift 6' ragenden Ende mit radial durchgehenden Schlitzen 9 versehen. Die dadurch gebildeten radial federnden Rastarme werden durch einen Blockierzapfen 8"' in ihre in die Rastausnehmung 12" eingerasteten Position blockiert.

Der Blockierzapfen 8"' besitzt einen Außendurchmesser entsprechend dem Innendurchmesser der Koaxialbohrung 18, sowie an seinem in die Ausnehmung 4 ragenden Ende einen diese Ausnehmung 4 nach außen verschließenden Kopf 16. Der Blockierzapfen 8"' kann dabei mit Presspassung in die Koaxialbohrung 18 eingesetzt sein.

In den Figuren 8 und 9 sind die Bandglieder 1, 2 und 3 mit den gleichen Ausnehmungen 4 und 5 und einer Rastausnehmung 12 ausgebildet, wie das Ausführungsbeispiel in Figur 1.

Der Gelenkstift 6_{"} ragt ebenfalls durch die Ausnehmungen 4 und 5 und besitzt eine Koaxialbohrung 7..

In dem in Figur 8 dargestellten unverformten Zustand ragt der Gelenkstift 6" mit seinem zylindrischen Endstück in die Bohrung 4. Durch das Einführen des Blockierzapfens 8"" in die Koaxialbohrung 7 entsprechend Figur 9, wird der Endbereich des Gelenkstiftes 6" durch eine radial umlaufende schulterartige Stufe 19 des Blockierzapfens 8"" größeren Außendurchmessers als dem Innendurchmesser der Koaxialbohrung 7 plastisch radial nach außen verformt, so, daß ein in die Rastausnehmung 12 hineinragender Rastnocken 11' gebildet wird.

Dabei stellt der Blockierzapfen 8"" gleichzeitig eine Sicherung gegen unbeabsichtigtes Lösen der Gliederbandteile voneinander dar.

## Patentansprüche

1. Gliederband, insbesondere Uhrarmband, mit Gliederreihen aus in Bandquerrichtung nebeneinanderliegenden Bandgliedern, wobei die aneinander angrenzenden Bandglieder einer Gliederreihe lücken- und vorsprüngebildend jeweils um ihre halbe Länge in Bandlängsrichtung zueinander versetzt angeordnet sind und die Vorsprünge der einen Gliederreihe in die Lücken der benachbarten Gliederreihe hineinragen, mit Gelenkstiften, die in Bandquerrichtung sich erstreckende Ausnehmungen in den beiden in Bandlängsrichtung gerichteten Enden der Bandglieder durchragen und gegen axiales Verschieben gesichert sind, wobei zumindest ein Ende der Gelenkstifte an seinem in die Ausnehmung des äußeren Bandgliedes ragenden Bereich wenigstens einen radial federnden Rastarm besitzt, dadurch gekennzeichnet, daß an dem radial federnden Rastarm ein radial hervorstehender Rastnocken (11) angeordnet ist, der in eine entsprechende Rastausnehmung (12, 12') in der Wand der Ausnehmung (4) des äußeren Bandgliedes (1, 1') einrastbar und in der Einrastposition blockierbar ist.

2. Gliederband nach Anspruch 1, dadurch aekennzeichnet, daß das Ende des Gelenkstifts (6) mit einer Koaxialbohrung (7) versehen rohrförmig ausgebildet ist und ein oder mehrere radiale Schlitze (9) aufweist, wobei ein Blockierzapfen (8, 8', 8") gleichen Außendurchmessers wie der Innendurchmesser der Koaxialbohrung (7) in die Koaxialbohrung (7) einsetzbar ist.

3. Gliederband nach einem der vorhergehenden Ansprüche, dadurch aekennzeichnet, daß der Rastnocken (11) ein an der zylindrischen Mantelfläche des Endes des Gelenkstifts (6) radial umlaufender Ansatz ist.

4. Gliederband nach einem der vorhergehenden Ansprüche, dadurch aekennzeichnet, daß die Rastausnehmung (12) eine Ringnut in der Wand der Ausnehmung (4) ist.

5. Gliederband nach einem der vorhergehenden Ansprüche, dadurch aekennzeichnet, daß die Ausnehmung (4) des äußeren Bandglieds (1, 1_{'}) eine Stufenbohrung ist, deren zur freien Seite des Bandglieds (1, 1') gerichtete große Stufe die Rastausnehmung (12) bildet.

6. Gliederband nach einem der Ansprüche 1 bis 4, dadurch aekennzeichnet, daß die Ausnehmung (4) des äußeren Bandglieds (1, 1_{'}) eine Stufenbohrung ist, in deren zum benachbarten Bandglied (2, 2') gerichteten großen Stufe eine Hülse (13) einsetzbar ist, _{'}deren Bohrungswandung eine radial umlaufende Ringnut aufweist.

7. Gliederband, insbesondere Uhrarmband, mit Gliederreihen aus in Bandquerrichtung nebeneinanderliegenden Bandgliedern, wobei die aneinander angrenzenden Bandglieder einer Gliederreihe lücken- und vorsprüngebildend jeweils um ihre halbe Länge in Bandlängsrichtung zueinander versetzt angeordnet sind und die Vorsprünge der einen Gliederreihe in die Lücken der benachbarten Gliederreihe hineinragen, mit Gelenkstiften, die in Bandquerrichtung sich erstreckende Ausnehmungen in den beiden in Bandlängsrichtung gerichteten Enden der Bandglieder durchragen und gegen axiales Verschieben gesichert sind, dadurch aekennzeichnet, daß zumindest ein Ende der Gelenkstifte (6') eine nach außen mündende axiale Ausnehmung (7) aufweist, in die ein Rastelement (17) einsetzbar ist, das radial federnde Rastarme mit einem radial hervorstehenden Rastnocken (11) besitzt, der in eine entsprechende Rastausnehmung (12") in der Wand der Ausnehmung (7) einrastbar und in der Einrastposition blockierbar ist.

8. Gliederband nach Anspruch 7, dadurch aekennzeichnet, daß das Rastelement (17) mit einer Koaxialbohrung (18) versehen rohrförmig ausgebildet ist und an seinem in den Gelenkstift (6') ragenden Ende ein oder mehrere radiale Schlitze (9) aufweist, wobei ein Blockierzapfen (8"') gleichen Außendurchmessers wie der Innendurchmesser der Koaxialbohrung (18) in die Koaxialbohrung (18) einsetzbar ist.

9. Gliederband nach einem der Ansprüche 7 und 8, dadurch gekennzeichnet, daß der Rastnocken (11) ein an der zylindrischen Mantelfläche des in den Gelenkstift (6') ragenden Endes des Rastelements (17) radial umlaufender Ansatz ist.

10. Gliederband nach einem der Ansprüche 7 bis 9, dadurch gekennzeichnet, daß die Rastausnehmung (12") eine Ringnut in der Wand der axialen Ausnehmung (7) des Gelenkstifts (6') ist.

11. Gliederband nach einem der vorhergehenden Ansprüche, dadurch aekennzeichnet, daß der Außendurchmesser des Gelenkstifts (6) dem Innendurchmesser der Ausnehmungen (4, 5) der Bandglieder (1, 1', 2, 2') entspricht.

12. Gliederband nach einem der vorhergehenden Ansprüche, dadurch aekennzeichnet, daß der Innendurchmesser der Ausnehmungen (4) der äußeren Bandglieder (1, 1') geringer ist als der Innendurchmesser der Ausnehmungen (5) der inneren Bandglieder (2, 2').

13. Gliederband nach einem der vorhergehenden Ansprüche, dadurch aekennzeichnet, daß die Koaxialbohrung (7) des Gelenkstifts (6, 6') durchgehend ist.

14. Gliederband nach Anspruch 13, dadurch aekennzeichnet, daß Blockierzapfen (8) und Gelenkstift (6) etwa gleiche Längen haben.

15. Gliederband nach einem der vorhergehenden Ansprüche, dadurch aekennzeichnet, daß der Blockierzapfen (8, 8_{"}, 8"_{'}, 8_{"}") mittels Presspassung in die Koaxialbohrung (7) einsetzbar ist.

16. Gliederband nach einem der Ansprüche 1 bis 14, dadurch gekennzeichnet, daß die Koaxialbohrung (7) des Gelenkstifts (6) eine Gewindebohrung ist, in die der mit einem entsprechenden Gewinde versehene Blockierzapfen (8') einschraubbar ist.

17. Gliederband nach Anspruch 16, dadurch aekennzeichnet, daß die Koaxialbohrung (7) eine Stufenbohrung ist, deren im Bereich des äußeren Bandglieds (1, 1_{'}) ausgebildete große Stufe nach außen mündet und deren kleine Stufe als Gewindebohrung ausgebildet ist.

18. Gliederband nach einem der vorhergenden Ansprüche, dadurch gekennzeichnet, daß der Blockierzapfen (8', 8") an seinem zum Randbereich des Gliederbands gerichteten Ende einen Kopf (16, 16') aufweist.

19. Gliederband nach Anspruch 18, dadurch gekennzeichnet, daß die nach außen mündende Offnung der Ausnehmung (4) des äußeren Bandglieds (1, 1') durch den Kopf (16, 16') verschließbar ist.

20. Gliederband, insbesondere Uhrarmband, mit Gliederreihen aus in Bandquerrichtung nebeneinanderliegenden Bandgliedern, wobei die aneinander angrenzenden Bandglieder einer Gliederreihe lücken- und vorsprüngebildend jeweils um ihre halbe Länge in Bandlängsrichtung zueinander versetzt angeordnet sind und die Vorsprünge der einen Gliederreihe in die Lücken der benachbarten Gliederreihe hineinragen, mit Gelenkstiften, die in Bandquerrichtung sich erstreckende Ausnehmungen in den beiden in Bandlängsrichtung gerichteten Enden der Bandglieder durchragen und gegen axiales Verschieben gesichert sind, wobei zumindest ein Ende der Gelenkstifte mit einer Koaxialbohrung versehen rohrförmig ausgebildet ist und an seinem in die Ausnehmung des äußeren Bandglieds ragenden Bereich radial hervorstehend plastisch verformbar ist, wobei der verformte, in die Ausnehmung des äußeren Bandglieds ragende Bereich gegen Zurückformung sicherbar ist, dadurch gekennzeichnet, daß in der Wand der Ausnehmung (4) des äußeren Bandglieds (1) eine radial gerichtete Rastausnehmung (12) ausgebildet ist, in die der verformbare Bereich des Gelenkstifts (6") durch einen in die Koaxialbohrung (7) einsetzbaren Blockierzapfen (8"") zumindest teilweise größeren Durchmessers als dem Innendurchmesser der unverformten Koaxialbohrung (7) plastisch verformbar ist.

21. Gliederband, insbesondere Uhrarmband, mit Gliederreihen aus in Bandquerrichtung nebeneinanderliegenden Bandgliedern, wobei die aneinander angrenzenden Bandglieder einer Gliederreihe lücken- und vorsprüngebildend jeweils um ihre halbe Länge in Bandlängsrichtung zueinander versetzt angeordnet sind und die Vorsprünge der einen Gliederreihe in die Lücken der benachbarten Gliederreihe hineinragen, mit Gelenkstiften, die in Bandquerrichtung sich erstreckende Ausnehmungen in den beiden in Bandlängsrichtung gerichteten Enden der Bandglieder durchragen und gegen axiales Verschieben gesichert sind, dadurch gekennzeichnet, daß zumindest ein Ende der Gelenkstifte eine nach außen mindende axiale Ausnehmung aufweist, in die ein mit einer Axialbohrung ausgebildetes Rastelement einsetzbar ist, das an seinem in die Ausnehmung des Gelenkstifts ragenden Bereich einen radial hervorstehenden, in eine entsprechende Rastausnehmung in der Wand der Ausnehmung des Gelenkstifts eingreifenden Rastnocken bildend plastisch verformbar ist, wobei der Rastnocken in der in die Rastausnehmung eingreifenden Position blockierbar ist.

22. Gliederband nach Anspruch 21, dadurch gekennzeichnet, daß das Rastelement durch einen in die Axialbohrung einsetzbaren Blockierzapfen zumindest teilweise größeren Durchmessers als dem Innendurchmesser der unverformten Axialbohrung plastisch verformbar ist.

## Claims

1. Link band, especially a watch bracelet, with link rows comprising band links situated one beside the other in the transverse direction of the band, the mutually adjoining band links of a link row forming gaps and projections and being offset in each case by half their length relatively to one another in the longitudinal direction of the band, and the projections of one link row projecting into the gaps of the neighbouring link row, with joint pins which project through recesses, extending in the transverse direction of the band, in the two band link ends directed in the longitudinal direction of the band, and are secured against axial displacement, and at least one end of the joint pins has, at its region projecting into the recess of the outer band link, at least one radially resilient retaining arm, characterised in that there is arranged on the radially resilient retaining arm a radially projecting retaining catch (11) which is adapted to catch in a corresponding retaining recess (12, 12') in the wall of the recess (4) of the outer band link (1, 1_{'}) and is lockable in the catching position.

2. Link band according to claim 1, characterised in that the end of the joint pin (6) is provided with a coaxial bore (7) and is made tubular in shape, and has one or more radial slots (9), and a locking stud (8, 8', 8") having the same outer diameter as the inner diameter of the coaxial bore (7) is insertable in the coaxial bore (7).

3. Link band according to one of the preceding claims, characterised in that the retaining catch (11) is a shoulder disposed radially about the cylindrical generated surface of the end of the joint pin (6).

4. Link band according to one of the preceding claims, characterised in that the retaining recess (12) is an annular groove in the wall of the recess (4).

5. Link band according to one of the preceding claims, characterised in that the recess (4) of the outer band link (1,1') is a stepped bore, whose large step directed towards the free side of the band link (1, 1') forms the retaining recess (12).

6. Link band according to one of claims 1 to 4, characterised in that the recess (4) of the outer band link (1, 1') is a stepped bore into whose large step, which is directed towards the neighbouring band link (2, 2'), there is insertable a sleeve (13) whose bore wall has an annular groove extending radially about it.

7. Link band, especially watch bracelet, with link rows comprising band links situated one beside the other in the transverse direction of the band, the mutually adjoining band links of a link row forming gaps and projections and being offset in each case by half their length relatively to one another in the longitudinal direction of the band, and the projections of one link row projecting into the gaps of the neighbouring link row, with joint pins which project through recesses, disposed in the transverse direction of the band, in the two band link ends directed in the longitudinal direction of the band, and are secured against axial displacement, characterised in that at least one end of the joint pins (6) has an axial recess (7) which debouches outwardly and into which a retaining element (17) can be inserted, this element having radially resilient retaining arms having a radially projecting retaining catch (11) which is adapted to catch in a corresponding retaining recess (12") in the wall of the recess (7) and is lockable in the catching position.

8. Link band according to claim 7, characterised in that the retaining element (17) is provided with a coaxial bore (18) and is of tubular shape, and has at that one of its ends which projects into the joint pin (6') one or more radial slots (9), and a locking stud (8"') the outer diameter of which is equal to the inner diameter of the coaxial bore (18) is insertable into the coaxial bore (18).

9. Link band according to one of claims 7 and 8, characterised in that the retaining catch (11) is a shoulder disposed radially in encircling manner on the generated surface of that end of the retaining element (17) which projects into the joint pin (6').

10. Link band according to one of claims 7 to 9, characterised in that the retaining recess (12") is an annular groove in the wall of the axial recess (7) of the joint pin (6').

11. Link band according to one of the preceding claims, characterised in that the outer diameter of the joint pin (6) corresponds to the inner diameter of the recesses (4, 5) of the band links (1, 1', 2, 2').

12. Link band according to one of the preceding claims, characterised in that the inner diameter of the recesses (4) of the outer band links (1, 1') is smaller than the inner diameter of the recesses (5) of the inner band links (2, 2').

13. Link band according to one of the preceding claims, characterised in that the coaxial bore (7) of the joint pin (6, 6') is a through bore.

14. Link band according to claim 13, characterised in that locking stud (8) and joint pin (6) are of approximately the same length.

15. Link band according to one of the preceding claims, characterised in that the locking stud (8, 8", 8"', 8"") is insertable with a force fit in the coaxial bore (7).

16. Link band according to one of claims 1 to 14, characterised in that the coaxial bore (7) of the joint pin (6) is a screwthreaded bore into which the locking stud (8') provided with a corresponding screwthread can be screwed.

17. Link band according to claim 16, characterised in that the coaxial bore (7) is a stepped bore whose large step, formed in the region of the outer band link (1, 1'), debouches outwardly and whose small step is constructed as a screwthreaded bore.

18. Link band according to one of the preceding claims, characterised in that the locking stud (8', 8") comprises, at its end directed towards the edge region of the link band, a head (16, 16').

19. Link band according to claim 18, characterised in that the outwardly debouching mouth of the recess (4) of the outer band link (1, 1') is adapted to be closed by the head (16, 16').

20. Link band, especially watch bracelet, with link rows comprising band links situated one beside the other in the transverse direction of the band, the mutually adjoining band links of a link row forming gaps and projections and being offset in each case by half their length relatively to one another in the longitudinal direction of the band, and the projections of one link row projecting into the gaps of the neighbouring link row, with joint pins which project through recesses, disposed in the transverse direction of the band, in the two band link ends directed in the longitudinal direction of the band, and which are secured against axial displacement, at least one end of the joint pins being provided with a coaxial bore and given a tubular shape and being plastically deformable to project radially at its region projecting into the recess of the outer band link, and the deformed region which projects into the recess of the outer band link being adapted to be secured against resuming its previous shape, characterised in that in the wall of the recess (4) of the outer band link (1) there is formed a radially directed retaining recess (12) into which the deformable region of the joint pin (6") is plastically deformable by a locking stud (8"") which is insertable in the coaxial bore (7) and which has at least partly a greater diameter than the inner diameter of the non-deformed coaxial bore (7).

21. Link band, especially watch bracelet, with link rows comprising band links situated one beside the other in the transverse direction of the band, the band links which adjoin one another in a link row forming gaps and projections and being offset in each case by half their length relatively to one another in the longitudinal direction of the band, and the projections of one link row projecting into the gaps of the neighbouring link row, with joint pins which project through recesses, disposed in the transverse direction of the band, in the two band link ends directed in the longitudinal direction of the band, and which are secured against axial displacement, characterised in that at least one end of the joint pins has an outwardly debouching axial recess into which is insertable a retaining element constructed with an axial bore, the said retaining element being plastically deformable at its region projecting into the recess of the joint pin, forming a radially projecting retaining catch which engages in a corresponding retaining recess in the wall of the recess of the joint pin, the retaining catch being lockable in the position engaging in the retaining recess.

22. Link band according to claim 21, characterised in that the retaining element is plastically deformable by a locking stud which is insertable in the axial bore and which is at least partly of greater diameter than the inner diameter of the non-deformed axial bore.

## Revendications

1. Ruban à maillons, notamment bracelet de montre, comprenant des rangées de maillons, elles-mêmes constituées par des maillons juxtaposés suivant la direction transversale du ruban, sur lequel les maillons limitrophes d'une rangée de maillons sont respectivement disposés décalés entre eux de la moitié de leur longueur dans la direction longitudinale du ruban, en formant des vides et des avancées, les avancées d'une rangée de maillons pénétrant dans les vides de la rangée de maillons voisine, tandis que des organes d'articulation pénètrent dans des évidements s'étendant en direction transversale du ruban aux deux extrémités des maillons dirigées dans le sens longitudinal du ruban et sont assurés contre un déplacement axial, tandis qu'au moins une extrémité des organes d'articulation possède, sur sa partie qui pénètre dans l'évidement du maillon extérieur, au moins un bras faisant ressort radialement, ruban caractérisé en ce qu'un ergot (11) d'arrêt faisant saillie radialement, qui peut être encliqueté dans un évidement (12, 12') d'arrêt approprié aménagé dans la paroi de l'évidement (4) du maillon extérieur (1, 1') et peut être bloqué en la position encliquetée, est disposé sur le bras d'arrêt faisant ressort radialement.

2. Ruban à maillons selon la revendication 1, caractérisé en ce que l'extrémité de l'organe (6) d'articulation, constitué en forme de tube, est pourvue d'un perçage (7) coaxial et présente une ou plusieurs fentes (9) radiales, tandis qu'une goupille (8, 8', 8") de même diamètre extérieur que le diamètre intérieur du perçage (7), peut être montée dans le perçage (7) coaxial.

3. Ruban à maillons selon l'une des revendications qui précèdent, caractérisé en ce que l'ergot (11) d'arrêt est un appendice aménagé radialement sur le pourtour de la surface latérale cylindrique de l'extrémité de l'organe (6) d'articulation.

4. Ruban à maillons selon l'une des revendications qui précèdent, caractérisé en ce que l'évidement (12) d'arrêt est une gorge circulaire aménagée dans la paroi de l'évidement (4).

5. Ruban à maillons selon l'une des revendications qui précèdent, caractérisé en ce que l'évidement (4) du maillon extérieur (1,1') est un perçage en gradins, dont le grand gradin, dirigé vers le côté libre du maillon (1, 1'), constitue l'évidement (12) d'arrêt.

6. Ruban à maillons selon l'une des revendications 1 à 4, caractérisé en ce que l'évidement (4) du maillon extérieur (1, 1') est un perçage en gradins, dans le grand gradin, dirigé vers le maillon (2, 2') voisin, duquel peut être montée une douille (13) dont la paroi de perçage présente une gorge de pourtour circulaire dans le sens radial.

7. Ruban à maillons, notamment bracelet de montre, comprenant des rangées de maillons, elles-mêmes constituées par des maillons juxtaposées suivant la direction transversale du ruban, sur lequel les maillons limitrophes d'une rangée de maillons sont respectivement disposés décalés entre eux de la moitié de leur longueur dans la direction longitudinale du ruban, en formant des vides et des avancées, les avancées d'une rangée de maillons pénétrant dans les vides de la rangée de maillons voisine, tandis que des organes d'articulation pénètrent dans des évidements s'étendant en direction transversale du ruban aux deux extrémités des maillons dirigées dans le sens longitudinal du ruban et sont assurés contre un déplacement axial, ruban caractérisé en ce qu'au moins une extrémité des organes (6') d'articulation présente un évidement (7) axial et débouchant vers l'extérieur, dans lequel peut être monté un élément (17) d'arrêt, qui possède des bras d'arrêt, faisant ressort radialement et comportant un ergot (11) d'arrêt faisant saillie radialement, qui peut être encliqueté dans un évidement (12") d'arrêt approprié aménagé dans la paroi de l'évidement (7) et peut être bloqué en la position encliquetée.

8. Ruban à maillons selon la revendication 7, caractérisé en ce que l'élément (17) d'arrêt est constitué en forme de tube et est pourvu d'un perçage (18) coaxial, et il présente, à son extrémité qui s'engage dans l'organe (6') d'articulation, une ou plusieurs fentes (9) radiales, tandis qu'une goupille (8"') de blocage de même diamètre extérieur que le diamètre intérieur du perçage (18) coaxial, peut être montée dans le perçage (18) coaxial.

9. Ruban à maillons, selon l'une des revendications 7 et 8, caractérisé en ce que l'ergot (11) d'arrêt est un appendice, aménagé radialement sur le pourtour de la surface latérale cylindrique de l'extrémité de l'élément d'arrêt (17) pénétrant dans l'organe (6') d'articulation.

10. Ruban à maillons selon l'une des revendications 7 à 9, caractérisé en ce que l'évidement (12") d'arrêt est une gorge circulaire aménagée dans le paroi de l'évidement (7) axial de l'organe (6') d'articulation.

11. Ruban à maillons selon l'une des revendications qui précèdent, caractérisé en ce que le diamètre extérieur de l'organe (6) d'articulation correspond au diamètre intérieur des évidements (4, 5) des maillons (1, 1', 2, 2').

12. Ruban à maillons selon l'une des revendications qui précèdent, caractérisé en ce que le diamètre intérieur des évidements (4) des maillons extérieurs (1, 1') est inférieur au diamètre intérieur des évidements (5) des maillons intérieurs (2, 2').

13. Ruban à maillons selon l'une des revendications qui précèdent, caractérisé en ce que le perçage (7) coaxial de l'organe (6, 6') d'articulation a un profil continu et est traversant.

14. Ruban à maillons selon la revendication 13, caractérisé en ce que la goupille (8) de blocage et l'organe (6) d'articulation ont sensiblement la même longueur.

15. Ruban à maiilons selon l'une des revendications qui précèdent, caractérisé en ce que la goupille (8, 8", 8"', 8"") de blocage peut être montée dans le perçage (7) coaxial, au moyen d'un ajustage serré.

16. Ruban à maillons selon l'une des revendications 1 à 14, caractérisé en ce que le perçage (7) coaxial de l'organe (6) d'articulation est un perçage fileté dans lequel peut être vissée une goupille (8') de blocage, pourvue d'un filetage correspondant.

17. Ruban à maillons selon la revendication 16, caractérisé en ce que le perçage (7) coaxial est un perçage en gradins, dont le grand gradin, constitué dans la région du maillon extérieur (1, 1'), débouche vers l'extérieur et dont le petit gradin constitue un perçage fileté.

18. Ruban à maillons selon l'une des revendications qui précèdent, caractérisé en ce que la goupille (8, 8") de blocage présente une tête (16, 16') à son extrémité dirigée vers la région de bord du ruban à maillons.

19. Ruban à maillons selon la revendication 18, caractérisé en ce que l'ouverture débouchant à l'extérieur de l'évidement (4) du maillon extérieur (1, 1') peut être fermée au moyen de la tête (16, 16').

20. Ruban à maillons, notamment bracelet de montre comprenant des rangées de maillons, elles-mêmes constituées par des maillons juxtaposés suivant la direction transversale du ruban, sur lequel les maillons limitrophes d'une rangée de maillons sont respectivement disposés décalés entre eux de la moitié de leur longueur dans la direction longitudinale du ruban, en formant des vides et des avancées, les avancées d'une rangée de maillons pénétrant dans les vides de la rangée de maillons voisine, tandis que des organes d'articulation pénètrent dans des évidements, s'étendant en direction transversale du ruban aux deux extrémités des maillons dirigées dans le sens longitudinal du ruban, et sont assurés contre un déplacement axial, au moins une extrémité des organes d'articulation étant constituée en forme de tube et étant pourvue d'un perçage coaxial et pouvant être déformée plastiquement sur sa partie qui pénètre dans l'évidement du maillon extérieur, en faisant saillie radialement, en même temps que la partie déformée qui pénètre dans l'évidement du maillon intérieur peut être assurée contre un retrait, caractérisé en ce que un évidement (12) d'arrêt, dirigé radialement est constitué dans la paroi de l'évidement (4) du maillon extérieur et en ce que la zone déformable de l'organe (6") d'articulation peut être déformée plastiquement au moyen d'une goupille (8"") de blocage, montable dans le perçage (7) coaxial, dont le diamètre est, au moins en partie, supérieur au diamètre intérieur du perçage (7) coaxial non déformé.

21. Ruban à maillons, notamment bracelet de montre comprenant des rangées de maillons, elles-mêmes constituées par des maillons juxtaposés suivant la direction transversale du ruban, sur lequel les maillons limitrophes d'une rangée de maillons sont respectivement disposés décalés entre eux de la moitié de leur longueur dans la direction longitudinale du ruban, en formant des vides et des avancées, les avancées d'une rangée de maillons pénétrant dans les vides de la rangée de maillons voisine, tandis que des organes d'articulation pénètrent dans des évidements s'étendant en direction transversale du ruban aux deux extrémités des maillons dirigées dans le sens longitudinal du ruban et sont assurés contre un déplacement axial, ruban caractérisé en ce qu'au moins une extrémité des organes d'articulation présente un évidement axial débouchant vers l'extérieur, dans lequel peut être monté un élément d'arrêt constitué avec un perçage axial, qui peut être déformé plastiquement, dans sa partie pénétrant dans l'évidement de l'organe d'articulation en constituant un ergot d'arrêt faisant saillie radialement, qui est en prise avec un évidement d'arrêt correspondant ménagé dans la paroi de l'évidement de l'organe d'articulation, et en ce que l'ergot d'arrêt peut être bloqué en sa position d'encliquetage avec l'évidement d'arrêt.

22. Ruban à maillons selon la revendication 21, caractérisé en ce que l'élément d'arrêt est déformable plastiquement au moyen d'une goupille de blocage, montable dans le perçage axial, dont le diamètre est supérieur, au moins en partie, au diamètre intérieur du perçage axial non déformé.
